# EUROPÄISCHE PATENTSCHRIFT

(11) **EP 0 055 245 B1**
(45) Veröffentlichungstag und Bekanntmachung des Hinweises auf die Patenterteilung: **05.03.1986**
(21) Anmeldenummer: 81890198.5
(22) Anmeldetag: 10.12.1981
(51) Int. Cl.: F02M 59/28

(54) **Einrichtung zur Einstellung und Gleichstellung einer Mehrzahl von Einspritzeinrichtungen**
Device for adjusting and coordinating a plurality of injection devices
Dispositif pour le positionnement et la coordination d'une pluralité de dispositifs d'injection

(30) Priorität: 18.12.1980 AT 6185/80
(43) Veröffentlichungstag der Anmeldung: 30.06.1982
(73) Patentinhaber: Friedmann & Maier Aktiengesellschaft, A-5400 Hallein bei Salzburg (AT)
(72) Erfinder: Pischinger, Anton, Dipl. Ing. Dr. techn., A-8010 Graz (AT); Rathmayr, Heinz, A-5400 Hallein (AT)
(74) Vertreter: Kretschmer, Adolf

## Beschreibung

Die Erfindung betrifft eine Einspritzeinrichtung für Einspritzbrennkraftmaschinen, welche jeweils einem Motorzylinder zugeordnete Pumpe-Düse-Baueinheiten umfaßt, bei denen die Veränderung der eingespritzten Kraftstoffmenge während des Betriebes durch Verdrehung des mit einer schrägen Steuerkante versehenen Pumpenkolbens über eine am Kolbenfuß angeordnete Kurbel mittels einer gemeinsamen verschiebbaren Regelstange bewirkt wird, an der mit den Kurbeln zusammenwirkende Kuppelglieder kraftschlüssig festgelegt sind, wobei zur Einstellung und Gleichstellung der Pumpe-Düse-Baueinheiten die Regelstange in einer vorgewählten Verschiebelage festlegbar ist, während die Kurbeln der einzelnen Pumpe-Düse-Baueinheiten bei von der Regelstange zur freien Verschiebbarkeit gelösten Kuppelgliedern jeweils in eine Drehlage versetzt sind, die bei allen Pumpe-Düse-Baueinheiten der gleichen vorbestimmten Einspritzmenge entspricht, worauf die Kuppelglieder mit der Regelstange kraftschlüssig verbunden werden.

Aus Einspritzpumpe und Düse gebildete Pumpe-Düse-Baueinheiten weisen eine in Abhängigkeit von der Stellung der schrägen Steuerkante veränderliche Förderleistung auf. Bei einer bestimmten Drehstellung des Pumpenkolbens wird hiebei die maximale Förderdauer der Pumpe-Düse-Baueinheit oder aber die maximale für eine bestimmte Einspritzbrennkraftmaschine zulässige Fördermenge erreicht. Bei mehrzylindrigen Einspritzbrennkraftmaschinen ist eine Mehrzahl derartiger Pumpe-Düse-Baueinheiten vorgesehen, welche gemeinsam von einem Regler über eine gemeinsame Regelstange verstellt werden, wie dies beispielsweise aus der DE-A-2910 622 als bekannt hervorgeht. Ein für die einwandfreie Funktion derartiger Einspritzbrennkraftmaschinen wesentliches Problem liegt darin, daß die gemeinsame Verstellung mehrerer Pumpe-Düse-Baueinheiten jeweils zur gleichen Veränderung der Einspritzmenge der einzelnen Pumpe-Düse-Einheiten führen soll.

Aus der FR-A-1 184 664 ist eine Einspritzeinrichtung für Brennkraftmaschinen bekannt, bei welcher die Einstellung und Gleichstellung der Elemente einer Reiheneinspritzpumpe, deren mit einer schrägen Steuerkante versehene Pumpenkolben je über eine am Kolbenfuß angeordnete Kurbel mittels einer gemeinsamen Regelstange verdrehbar sind, dadurch ermöglicht wird, daß die Kurbeln mit der Regelstange verbindende Kupplungsglieder an der Regelstange lösbar und mit dieser wieder kraftschlüssig verbindbar angeordnet sind. Irgendwelche Einstellhilfen zum Auffinden bestimmter Justierstellungen sind dabei nicht vorhanden.

Bei einer aus der FR-A-952 906 bekanntgewordenen Einspritzpumpe, bei welcher die Kurbel zum Verdrehen des Pumpenkolbens mit ihrem in der Draufsicht einen im wesentlichen kreisförmigen Umriß aufweisenden freien Ende in einen Querschlitz der Regelstange eingreift, ist der Verstellweg der Regelstange durch Anschlagen einer Stelle des Umrisses der Kurbel an die Regelstange begrenzt. Eine Möglichkeit zur Einstellung und Gleichstellung mehrerer Pumpenelemente besteht im Eingriffsbereich der Kurbel an der Regelstange nicht und der Endanschlag ist ebenfalls nicht justierbar.

Die prinzipielle Vorgangsweise zur Einstellung und Gleichstellung einer Mehrzahl von Elementen einer Reiheneinspritzpumpe ist beispielsweise in der Druckschrift J. Kasedorf, Service-Fibel für die Gemischaufbereitung, 1. Auflage, Band 4: Dieseleinspritztechnik, 1980 Vogel-Verlag, Würzburg, Seiten 179-183, erläutert. Die Regelstange der Pumpe wird auf den vorgeschriebenen Vollastweg gestellt und dort arretiert und die Pumpe wird am Prüfstand mit der vorgegebenen Drehzahl betrieben. Bei Abweichungen von der vorgegebenen Kraftstoffmenge wird bei den betroffenen Elementen die Klemmschraube am Zahnsegment gelöst und der Pumpenkolben justiert.

Die Erfindung zielt darauf ab, eine Konstruktion einer Einspritzeinrichtung mit mehreren mittels einer gemeinsamen Regelstange verstellbaren Pumpe-Düse-Baueinheiten zu schaffen, bei welcher die Einstellung und Gleichstellung der Fördermenge der einzelnen Pumpe-Düse-Baueinheiten ohne Zuhilfenahme aufwendiger Meßinstrumente und Spezialwerkzeuge in einfacher Weise zu bewerkstelligen ist.

Zur Lösung dieser Aufgabe besteht die Erfindung bei einer Einspritzeinrichtung der eingangs angegebenen Art im wesentlichen darin, daß für die der vorbestimmten Einspritzmenge entsprechende Drehlage jeder Kurbel ein an sich bekannter Anschlag vorgesehen ist und daß jeder Anschlag ein innerhalb des Verdrehweges der zugeordneten Kurbel relativ zur Pumpenkolbenbüchse bzw. zum Gehäuse der Pumpe-Düse-Baueinheit in seiner Drehlage zur Einstellung und Gleichstellung auf die vorbestimmte Einspritzmenge einstellbarer und im Betrieb drehfest festgelegter Anschlag für die Kurbel ist.

Die für die vorbestimmte Einspritzmenge erforderliche Drehlage der Kurbeln der einzelnen Pumpe-Düse-Baueinheiten läßt sich vor deren Einbau auf einem Prüfstand bestimmen und diese Drehlage wird durch einen einseitigen Begrenzungsanschlag vorgegeben. Der zunächst verdrehbar oder sonstwie einstellbar angeordnete Anschlag wird bereits am Prüfstand starr festgelegt und die solcherart kalibrierte Drehlage der Kurbel ist später jederzeit reproduzierbar.

Für die Einstellung und Gleichstellung der einzelnen Pumpe-Düse-Baueinheiten ist es dann lediglich erforderlich, diese grob in eine Drehlage zu verstellen und in dieser festzuhalten, welche bei allen Pumpe-Düse-Baueinheiten der gleichen Einspritzmenge entspricht, und in dieser Drehlage über Kuppelglieder mit der Regelstange kraftschlüssig zu verbinden. Zur Feineinstellung kann das Kuppelglied beispielsweise über ein Langloch der gemeinsamen Regelstange relativ zur Längsrichtung der Regelstange verschieblich geführt sein und wird in der vorgewählten Drehlage der Kurbeln beispielsweise durch Schraubenbolzen und Muttern mit der Regelstange kraftschlüssig verbunden. Wenn in der Folge die Festlegung der Verschiebebewegung der Regelstange wieder aufgehoben wird, führt eine Verschiebung der Regelstange zu einer für alle Pumpe-Düse-Baueinheiten gleichen Verstellung der Fördermenge, da auch der Ausgangspunkt für diese Verstellung, d. h. derjenige Drehwinkel der Kurbel, bei welchem die Festlegung der Kuppelglieder an der Regelstange erfolgte, in bezug auf die Fördermenge der einzelnen Pumpe-Düse-Baueinheiten gleich gewählt wurde.

Zweckmäßig ist die vorbestimmte Drehlage der Kurbeln in vorgewähltem Winkel zu einer Endlage, insbesondere der maximalen Fördermenge der Pumpe-Düse-Baueinheiten, eingestellt, wobei diese Drehlage entweder durch den individuellen Anschlag der einzelnen Pumpe-Düse-Baueinheiten oder aber unter Zuhilfenahme einer einfachen Lehre in vorbestimmtem Winkelabstand von diesem Anschlag eingestellt werden kann.

Die Erfindung wird nachfolgend an Hand von Ausführungsbeispielen der erfindungsgemäßen Einspritzeinrichtung näher erläutert. In diesen zeigen Fig. 1 einen Querschnitt durch das kurbelseitige Ende einer erfindungsgemäßen Pumpe-Düse-Baueinheit, Fig. 2 eine Draufsicht im Sinne des Pfeiles II der Fig. 1, Fig. 3 eine abgewandelte Ausführungsform analog der Darstellung nach Fig. 1, Fig. 4 eine Draufsicht in Richtung des Pfeiles IV der Fig. 3, Fig. 5 eine weitere Ausgestaltung in einem Schnitt analog der Fig. 1, Fig. 6 einen Schnitt längs der Linie in Richtung des Pfeiles VI-VI der Fig. 5, Fig. 7 eine abgewandelte Ausbildung im Schnitt analog der Fig. 1, Fig. 8 eine Draufsicht in Richtung des Pfeiles VIII der Fig. 7, Fig. 9 eine abgewandelte Ausbildung im Schnitt analog der Fig. 1, Fig. 10 eine Draufsicht in Richtung des Pfeiles X der Fig. 9, Fig. 11 eine Illustration des Einstellvorganges der Pumpe-Düse-Baueinheit nach Fig. 1 unter Zuhilfenahme einer Einstellehre, und Fig. 12 eine Draufsicht in Richtung des Pfeiles XII der Fig. 11.

In Fig. 1 ist der Pumpenelementkolben mit 1 bezeichnet und unter Vermittlung einer Kurbel 2 drehbar angeordnet. Die Kurbel 2 wird beim Prüfstandslauf beispielsweise in eine Stellung gebracht, bei welcher der Pumpenelementkolben 1 diejenige Kraftstoffördermenge liefert, die für den Vollastbetrieb der Brennkraftmaschine erforderlich ist. Relativ zu einem Führungsstück 3 für den Pumpenelementkolben 1 ist ein Federteller 4 zunächst drehbar angeordnet, welcher aus einer Platte 5 und einem Blechring 6 besteht.

Die Platte 5 und der Blechring 6 sind über Schweißpunkte 7 miteinander verbunden. Wie aus Fig. 2 ersichtlich ist, trägt der Blechring 6 einen Anschlag 8 für die Kurbel 2. Bei einer vorgewählten Drehlage der Kurbel 2 wird nun der Federteller 4 so weit verdrehtes der Anschlag 8 an der Kurbel 2 anliegt. Wie aus Fig. 2 ersichtlich, wird der Blechring 6 mit dem Führungsstück 3 in dieser Drehlage im Bereich einer am Führungsstück 3 angebrachten Nut 9 verprägt. Auf diese Weise ist die Pumpe-Düse-Baueinheit mit einem starren Anschlag 8 versehen, welcher nun der größten, für den Vollastbetrieb der Brennkraftmaschine erforderlichen Kraftstoffördermenge entspricht. Der Anschlag kann ohne weiteres auch in einer Drehlage vorgesehen sein, welche einer, die größte Fördermenge im Betrieb übersteigenden Menge entspricht. Wenn die nachfolgende Gleichstellung der einzelnen Einspritzeinrichtungen bei einer Teilfördermenge der für den Lehrlaufbetrieb erforderlichen Menge oder der Nullfördermenge erfolgen soll, kann die Kurbel unter Vermittlung einer Lehre in einen bestimmten Drehwinkel zum Anschlag 8 gebracht werden.

Nach Einbau der Pumpe-Düse-Baueinheit in die Brennkraftmaschine wird nun wie in Fig. 1 und 2 dargestellt, die Kurbel 2 in einer Drehstellung am Anschlag 8 gehalten. Die Regelstange bzw. das Fördermengenverstellglied 10 wird über einen Bolzen 11 in ihrer Verschiebelage festgelegt. Ein Kuppelglied 12 wird in Eingriff mit der Kurbel 2 gebracht und ist über einen Schraubenbolzen 13, sowie eine noch nicht festgezogene Mutter 14 in einem Langloch 15 der Regelstange 10 in Längsrichtung derselben verschieblich. Das Kuppelglied wird durch Festziehen der Mutter 14 mit der Regelstange 10 kraftschlüssig verbunden, wenn die vorbestimmte Drehlage der Kurbel bei der Darstellung nach Fig. 2 diejenige Lage, bei welcher die Kurbel am Anschlag 8 anliegt, erreicht ist. In analoger Weise wird für weitere Pumpe-Düse-Baueinheiten entsprechend Fig. 1 vorgegangen, sodaß eine Gleichstellung der Mengenförderung aller Pumpe-Düse-Baueinheiten erfolgt. Nach Entfernung des Bolzens 11 werden alle Pumpe-Düse-Baueinheiten in gleicher Weise durch die Regelstange 10 verstellt, wobei die Kraftstoffördermengen der einzelnen Pumpe-Düse-Einheiten bezogen auf die Regelstange 10 gleichgestellt sind. Wie aus Fig. 1 ersichtlich, ist das Gleitstück durch den Zapfen 16 in Achsrichtung des Pumpenelementkolbens 1 verschiebbar und gegen Veränderung relativ zur Achse 17 in einem Langloch 18 desselben geführt. Die Pumpenkolbenfeder ist mit 19 bezeichnet.

Bei der Ausbildung nach Fig. 3 und 4 sind für die gleichen Bauteile die Bezugszeichen der Fig. 1 und 2 beibehalten worden. Zum Unterschied von der Ausbildung nach Fig. 1 ist jedoch hier der Federteller 20 gesondert von dem den Anschlag 8 tragenden Blechring 21 ausgebildet, sodaß ein Spiel S zwischen dem Führungsstück 3 und dem den Anschlag 8 tragenden Blechring 21 aufrecht erhalten wird. Der Blechring 21 ist in unverprägtem Zustand leicht relativ zum Führungsstück 3 drehbar und wird in der gewünschten Drehlage in analoger Weise wie in Fig. 2 dargestellt, durch Verprägen gegen Drehung gesichert.

Bei der Ausbildung nach Fig. 5 und 6 ist ein Führungsstück 22 vorgesehen, welches unmittelbar als Federteller für die Feder 19 ausgebildet ist. Der Kopf dieses Führungsstückes trägt, wie in Fig. 6 deutlich dargestellt ist, eine Anschlagschraube 23, welche den Drehweg der Kurbel 2 begrenzt. Die Begrenzung erfolgt wiederum beispielsweise in der Stellung der für den Vollastbereich maximal erforderlichen Fördermenge. Die Anschlagschraube 23 kann hiebei zusammen mit einem Bolzen 24 als Transportsicherung für das Druckstück 25 wirken.

Bei der Fig. 7 ist ein Führungsrohr 26 vorgesehen, welches der Abstützung der durch den Pumpen-Düsen-Antrieb bedingten Seitenkräfte außerhalb der Pumpenfeder 19 dient. Am Führungsrohr 26 ist ein Einstellring 27 gelagert, der wie bei den vorangehenden Ausbildungen, so weit verdreht wird, bis der mit diesem Einstellring 27 verbundene Anschlag 28 an der in die gewünschte Drehstellung gebrachten Kurbel 2 anliegt. In dieser Drehstellung wird der Einstellring 27 durch Festziehen der Schraube 29 festgelegt und geklemmt.

Bei der Ausbildung nach den Fig. 9 und 10 dient der Einstell- bzw. Klemmring 27 gleichzeitig als Führungs- und Drehsicherung für die den Anschlag 30 tragende Führungshülse 31, welche als Federteller ausgebildet ist. Zu diesem Zweck ist am Einstell- bzw. Klemmring 27 ein Zapfen 32 angeschweißt, welcher in eine Ausnehmung 33 der Führungshülse 31 eingreift. In analoger Weise kann auch bei der Ausbildung nach Fig. 7 eine Transportsicherung vorgesehen sein.

Bei allen, in den Fig. 1 bis 10 erläuterten Varianten, kann neben der dargestellten Einstellung auf jeweils maximale Fördermenge eine Gleichstellung der Kurbeln 2 in bezug auf die Regelstange 10 im Vollastbereich, im Leerlaufbereich oder bei Nullfördermenge vorgenommen werden, wofür wie in Fig. 11 und 12 dargestellt, vorgegangen werden kann.

Bei der Darstellung nach Fig. 11 ist wiederum die in Fig. 1 dargestellte Pumpe-Düse-Einheit ersichtlich. Die Kurbel 2 wird nun am Prüfstand in eine Stellung gebracht, bei der der Pumpenelementkolben 1 beispielsweise eine Kraftstoffördermenge liefert, die für den Leerlaufbetrieb der Brennkraftmaschine erforderlich ist. Der Anschlag 8 wird nun in vorgegebenem Abstand A von dieser Stellung als Kurbel 2 festgelegt, wofür eine Lehre 34 verwendet wird. Dabei muß gewährleistet sein, daß je nach Lage des Anschlages 8 bzw. 8 a die Kurbel sowohl die Stellung für die Vollast- als auch die Nullfördermenge erreichen kann. Beim Einbau der Pumpe-Düse-Einheit in die Brennkraftmaschine wird nun die Kurbel 2 unter Zuhilfenahme der Lehre 34 im in Fig. 12 mit A bezeichnetem Abstand zum Anschlag 8 gehalten und in dieser Stellung mit der Regelstange 10 über das Kuppelglied 12 gekuppelt. Dieser Vorgang wird für die einzelnen Pumpe-Düse-Baueinheiten, welche mit der gleichen Regelstange 10 betätigt werden sollen, wiederholt. Auf diese Weise kann die Gleichstellung der Pumpe-Düse-Baueinheiten bei beliebigen vorgegebenen Fördermengen, welche jeweils für die einzelnen Pumpe-Düse-Einheiten gleich sein müssen, erfolgen.

## Patentansprüche

1. Einspritzeinrichtung für Einspritzbrennkraftmaschinen, welche jeweils einem Motorzylinder zugeordnete Pumpe-Düse-Baueinheiten umfaßt, bei denen die Veränderung der eingespritzten Kraftstoffmenge während des Betriebes durch Verdrehung des mit einer schrägen Steuerkante versehenen Pumpenkolbens (1) über eine am Kolbenfuß angeordnete Kurbel (2) mittels einer gemeinsamen verschiebbaren Regelstange (10) bewirkt wird, an der mit den Kurbeln (2) zusammenwirkende Kuppelglieder (12) kraftschlüssig festgelegt sind, wobei zur Einstellung und Gleichstellung der Pumpe-Düse-Baueinheiten die Regelstange (10) in einer vorgewählten Verschiebelage festlegbar ist, während die Kurbeln (2) der einzelnen Pumpe-Düse-Baueinheiten bei von der Regelstange (10) zur freien Verschiebbarkeit gelösten Kuppelgliedern (12) jeweils in eine Drehlage versetzt sind, die bei allen Pumpe-Düse-Baueinheiten der gleichen vorbestimmten Einspritzmenge entspricht, worauf die Kuppelglieder (12) mit der Regelstange (10) kraftschlüssig verbunden werden, dadurch gekennzeichnet, daß für die der vorbestimmten Einspritzmenge entsprechende Drehlage jeder Kurbel (2) ein an sich bekannter Anschlag (8, 28) vorgesehen ist und daß jeder Anschlag ein innerhalb des Verdrehweges der zugeordneten Kurbel (2) relativ zur Pumpenkolbenbüchse bzw. zum Gehäuse der Pumpe-Düse-Baueinheit in seiner Drehlage zur Einstellung und Gleichstellung auf die vorbestimmte Einspritzmenge einstellbarer und im Betrieb drehfest festgelegter Anschlag (8, 28) für die Kurbel ist.

2. Einspritzeinrichtung nach Anspruch 1, dadurch gekennzeichnet, daß der Anschlag (8, 28) mit einem drehfest geführten Gleit- bzw. Führungsstück (3) für den Pumpenkolben (1) verbunden ist.

3. Einspritzeinrichtung nach Anspruch 2, dadurch gekennzeichnet, daß das Führungsstück (3) als Federteller ausgebildet ist.

4. Einspritzeinrichtung nach einem der Ansprüche 1 bis 3, dadurch gekennzeichnet, daß der Anschlag von einer die Achse des Pumpenkolbens kreuzenden Stellschraube (23) gebildet ist.

5. Einspritzeinrichtung nach einem der Ansprüche 1 bis 4, dadurch gekennzeichnet, daß der Anschlag (8) mit dem oberen Federteller (4) der Pumpenkolbenfeder (19) starr verbunden, insbesondere einstückig mit diesem ausgebildet ist und daß der Federteller (4) in einer gewählten Drehlage, insbesondere durch plastische Verformung, drehfest mit dem Führungsstück (3) für den Pumpenkolben (1) verbunden ist.

6. Einspritzeinrichtung nach einem der Ansprüche 1 bis 5, dadurch gekennzeichnet, daß der Anschlag (28) von einem am Gehäuse oder einem Führungsrohr (26) festgelegten Klemmring (27) gebildet ist.

7. Einspritzeinrichtung nach Anspruch 6, dadurch gekennzeichnet, daß der Klemmring (27) als Führungs- und Drehsicherung für den den Anschlag (30) tragenden Federteller bzw. die den Anschlag tragende Führungshülse (31) ausgebildet ist.

## Claims

1. Injection device for internal-combustion engines having fuel injection, comprising unit injectors adjoined to each engine cylinder, in which the variation of the injected amount of fuel in operation in effected by rotation of the plunger (1) having an inclined control edge via a crank (2) mainted at the foot of the plunger by means of a common reciprocable control rod (10) having coupling elements (12) frictionally connected thereto and coacting with said cranks (2), whereat for adjusting and coordinating the unit injectors the control rod (10) is lockable in a preselected sliding position, while the cranks (2) of the separate unit injectors, with the coupling elements (12) being disconnected from the control rod (10) for free shifting, are set in a rotational position each which for all unit injectors corresponds to the same predetermined amount of fuel to be injected, whereupon the coupling elements (12) are frictionally connected to the control rod (10), characterised in that a per se known stop means (8, 28) is provided for the rotational position of each crank (2) corresponding to the predetermined amount of fuel to be injected and that each stop means is a stop means (8, 28) for the crank whose rotational position is adjustable within the rotational range of the adjoined crank (2) with respect to the pump barrel or the body of the unit injector, resp., for adjusting and coordinating the predetermined amount of fuel to be injected and in operation is non-rotatably locked.

2. Injection device as claimed in claim 1, characterised in that the stop means (8, 28) is connected with a non-rotatably guided sliding and guiding member (3) for the plunger (1).

3. Injection device as claimed in claim 2, characterised in that the guiding member (3) is formed as spring collar.

4. Injection device as claimed in any one of claims 1 to 3, characterised in that the stop means is formed by a set-screw (23) intersecting the axis of the plunger.

5. Injection device as claimed in any one of claims 1 to 4, characterised in that the stop means (8) is rigidly connected with the upper spring collar (4) of the plunger spring (19), particularly formed integrally therewith, and that the spring collar (4) in a selected rotational position is drivingly connected with the guiding member (3) for the plunger (1), particularly by means of permanent set.

6. Injection device as claimed in any one of claims 1 to 5, characterised in that the stop means (28) is formed by a clamping ring (27) locked at the body or at a guiding tube (26).

7. Injection device as claimed in claim 6, characterised in that the clamping ring (27) is designed as protection means for guiding and against rotation for the spring collar carrying the stop means (30) or for the guiding sleeve (31) carrying the stop means resp.

## Revendications

1. Dispositif d'injection pour moteurs à combustion interne à injection qui comprend des unités modulaires pompe-injecteur respectivement associées aux cylindres du moteur, unités dans lesquelles la modification de la quantité de carburant injectée est effectuée en cours de service par rotation du piston de pompe (1) muni d'une rampe oblique, par l'intermédiaire d'une manivelle (2) disposée sur la queue du piston, au moyen d'une tige de réglage (10) coulissante commune, à laquelle sont fixés par adhérence des organes d'accouplement (12) coopérant avec les manivelles (2), la tige de réglage (10) pouvant être immobilisée dans une position de translation présélectionnée pour le réglage et la coordination des unités modulaires pompe-injecteur, tandis que les manivelles (2) des différentes unités modulaires pompe-injecteur sont respectivement placées, alors que les organes d'accouplement (12) sont détachés de la tige de réglage (10) pour permettre son libre déplacement, dans une position angulaire qui correspond, pour toutes les unités modulaires pompe-injecteur, à la même quantité prédéterminée d'injection, après quoi les organes d'accouplement (12) sont fixés par adhérence à la tige de réglage (10), caractérisé en ce qu'il est prévu, pour la position angulaire de chaque manivelle (2) correspondant à la quantité d'injection prédéterminée, une butée (8, 28) en soi connue et en ce que chaque butée est, pour la manivelle, une butée dont la position angulaire peut être réglée et fixée sans possibilité de rotation en service dans les limites de la course de rotation de la manivelle (2) associée par rapport à la douille de piston de pompe ou par rapport au carter de l'unité modulaire pompe-injecteur, pour le réglage et la coordination sur la quantité d'injection prédéterminée.

2. Dispositif d'injection selon la revendication 1, caractérisé en ce que la butée (8, 28) est fixée à une pièce de glissement ou de guidage (3) pour le piston de pompe (1), pièce qui est guidée sans possibilité de rotation.

3. Dispositif d'injection selon la revendication 2, caractérisé en ce que la pièce de guidage (3) est réalisée sous forme de coupelle de ressort.

4. Dispositif d'injection selon l'une quelconque des revendications 1 à 3, caractérisé en ce que la butée est constituée par une vis de réglage (23) qui croise l'axe du piston de pompe.

5. Dispositif d'injection selon l'une quelconque des revendications 1 à 4, caractérisé en ce que la butée (8) est fixée rigidement à la coupelle de ressort supérieure (4) du ressort (19) du piston de pompe, étant en particulier faite d'une seule pièce avec cette coupelle, et en ce que la coupelle de ressort (4) est unie sans possibilité de rotation, en particulier par déformation plastique, à la pièce de guidage (3) pour le piston de pompe, dans une position angulaire voulue.

6. Dispositif d'injection selon l'une quelconque des revendications 1 à 5, caractérisé en ce que la butée (28) est formée par un anneau de serrage (27) fixé au carter ou à un tube de guidage (26).

7. Dispositif d'injection selon la revendication 6, caractérisé en ce que la bague de serrage (27) est réalisée sous forme d'organe de guidage et d'assujettissement contre la rotation pour la coupelle de ressort qui porte la butée ou pour la douille de guidage (31) qui porte la butée.
